# EUROPÄISCHE PATENTSCHRIFT

(11) **EP 2 412 893 B1**
(45) Veröffentlichungstag und Bekanntmachung des Hinweises auf die Patenterteilung: **04.05.2016**
(21) Anmeldenummer: 11172461.3
(22) Anmeldetag: 04.07.2011
(51) Int. Cl.: E04F 21/00, E06B 9/17, E06B 7/00, E04F 10/00

(54) **Montagevorrichtung**
Mounting device
Dispositif de montage

(30) Priorität: 28.07.2010 DE 202010008178 U
(43) Veröffentlichungstag der Anmeldung: 01.02.2012
(73) Patentinhaber: Höchstetter, Wolfgang, 84384 Wittibreut (DE)
(72) Erfinder: Höchstetter, Wolfgang, 84384 Wittibreut (DE)
(74) Vertreter: Gustorf, Gerhard

(56) Entgegenhaltungen:
- WO-A1-94/16174
- ES-A1- 2 299 403
- FR-A3- 2 939 168
- US-A1- 2004 206 040

## Beschreibung

Die Erfindung betrifft eine Montagevorrichtung, welche für die Anbringung oder Reparatur von Bauelementen in oder an Maueröffnungen genutzt wird.

An Wohn- und Bürogebäuden werden häufig Bauelemente wie beispielsweise Vorsatzrollläden, Fenstermarkisen, Markisoletten, Raffstores oder Jalousieelemente angebracht, vorzugsweise an Maueröffnungen oder in Laibungen von Türen oder Fenstern. Diese Montage kann bei der Erstellung der Gebäude erfolgen oder als Nachrüstlösung über die gesamte Lebensdauer der Gebäude. Ebenso sind gelegentlich Reparaturen an den Bauelementen erforderlich, die eine zumindest teilweise Demontage dieser Bauelemente erfordern. Die Bauelemente sind in der Regel so groß und schwer, dass gewöhnlich zwei Monteure erforderlich sind, um die Montage vorzunehmen.

Aus DE 101 24 008 ist eine Vorrichtung zur Moritageunterstützung bei Rollladenkästen bekannt. Hierbei wird als Stützsäule ein Kantholz verwendet, das der jeweiligen lichten Höhe einer Fensteröffnung entsprechend abgelängt werden muß, wonach eine Konsole für die Auflage eines Rollladenkastens angebracht wird.

Aus ES 2 299 403 A1 ist eine Vorrichtung für die Befestigung von höhenverstellbaren Trägern für die Achsen von Rollläden bekannt, welche die Merkmale des Oberbegriffs des Anspruchs 1 aufweist. Allerdings ist dort die nach Art einer Schraubwinde höhenverstellbar ausgebildete Stützsäule nicht Teil einer Montagehilfe, die nach dem Einsetzen des Rollladens wieder entfernt und an anderer Stelle erneut eingesetzt wird, sondern sie verbleibt dauerhaft in dem Baukörper.

In WO 94/16174 ist eine Positioniervorrichtung für die installation von Wasserleitungen in einem Gebäude beschrieben und dargestellt, mit deren Hilfe nach Art einer Schablone die exakten Koordinaten für Kalt- und Warmwasserhähne an einer Wand markiert werden können.

Gegenstand von US 2004/0206040 A1 ist eine Aussteifungsvorrichtung zum Halten von Fenster- oder Türrahmen bei der Herstellung von Wänden aus Beton.

Der Erfindung liegt die Aufgabe zugrunde, eine universell verwendbare Vorrichtung zum Montieren oder Reparieren von Bauelementen zu schaffen, insbesondere von Vorsatzrollläden, Fenstermarkisen, Markisoletten, Raffstores oder Jalousieelementen, die eine sichere Befestigung und exakte Ausrichtung des Bauelements sicherstellt und die Montage oder Reparatur im Ein-Mann-Betrieb erlaubt. Zudem soll die Vorrichtung schnell und einfach verstellbar sowie einfach transportierbar sein.

Diese Aufgabe wird erfindungsgemäß durch eine Montagevorrichtung mit den Merkmalen des Anspruchs 1 gelöst. Vorteilhafte Weiterbildungen sind Gegenstand der Unteransprüche.

Weitere Einzelheiten, Merkmale und Vorteile ergeben sich aus der folgenden Beschreibung von in den Zeichnungen dargestellten Ausführungsbeispielen.

Es zeigen:
Fig. 1 eine schematische Ansicht einer Montagevorrichtung,
Fig. 2 die Ansicht eines Details der Montagevorrichtung und
Fig. 3 die Ansicht einer leicht abgewandelten Montagevorrichtung.

Den Figuren 1 und 2 ist zu entnehmen, dass die Montagevorrichtung 10 gemäß der Erfindung eine vertikale Stützsäule 14 umfasst, die als Teleskoprohr mit rechteckigem oder rundem Querschnitt ausgebildet ist. Das Teleskoprohr ist aus Rohrabschnitten 18 zusammengesetzt, die ineinander verschiebbar sind, um eine Höhenanpassung an die jeweilige Maueröffnung eines Fensters oder einer Tür vornehmen zu können. Zur Fixierung der eingestellten Länge des Teleskoprohres dienen Klemmelemente 20, die als Rändelschrauben ausgebildet sein können.

Sowohl am unteren als auch am oberen Rohrabschnitt 18 der Stützsäule 14 ist jeweils ein Haltearm 12 angebracht, der nach Einstellung der gewünschten Länge der Stützsäule 14 in einen Fenster- oder Türrahmen eingreift. Hierzu steht von dem jeweiligen Rohrabschnitt 18 ein L-förmiger Bügel 32 ab, dessen senkrechter Schenkel 46 beim oberen Haltearm 12 nach oben und beim unteren Haltearm 12 nach unten abgewinkelt ist. In der eingespreizten Montagestellung der Stützsäule 14 bildet jeder der beiden Haltearme 12 einen U-förmigen Sitz für den Eingriff des Fenster- oder Türrahmens, wobei dem senkrechten Schenkel 46 ein vertikaler Anschlag 38 gegenüberliegt. Im Falle des oberen Haltearmes 12 steht der vertikale Anschlag 38 einstückig von dem horizontalen Schenkel des bügelförmigen Haltearms 12 ab, während bei dem unteren Haltearm 12 der Anschlag 38 durch die dem vertikalen Schenkel 46 gegenüberliegende Fläche des unteren Teleskoprohrabschnittes 18 gebildet wird.

Der senkrechte Schenkel 46 jedes der beiden Haltearme 12 trägt ein Klemmorgan 26, das gegen den gegenüberliegenden Anschlag 38 in Richtung des eingezeichneten Doppelpfeiles verstellbar ist. Das Klemmorgan 26 ist als winkelförmiges Klemmstück 36 ausgebildet, das am Gewindeschaft 34 einer Rändelschraube 28 drehbar angebracht ist. Die Rändelschraube 28 kann mittels ihres zylindrischen Kopfes 30 betätigt werden.

Aus Figur 1 ergibt sich weiterhin, dass vom obersten Teleskoprohrabschnitt 18 der Stützsäule 14 ein Tragarm 50 absteht, und zwar von der dem Haltearm 12 gegenüberliegenden Seite des Teleskoprohrabschnittes 18. Der Tragarm 50 hat einen horizontalen Auflageschenkel 16 für die Abstützung des zu montierenden Bauelementes, wobei vom freien Ende des Auflageschenkels 16 ein vertikales Begrenzungsstück 56 absteht, das das Bauelement in dem Tragarm 50 gegen ein unbeabsichtigtes Herausfallen sichert.

Das Beispiel der Figur 3 zeigt, dass der Tragarm 50 mit einer Schutzauflage 48 versehen sein kann, die einerseits eine Beschädigung der Oberflächen verhindert und andererseits rutschfeste Eigenschaften hat. Als Werkstoff für die Schutzauflage 48 eignet sich elastisches Material wie beispielsweise Gummi oder Kunststoff.

Das dem Begrenzungsstück 56 gegenüberliegende Ende des Auflageschenkels 16 ist über einen vertikalen Verbindungsabschnitt 54 an einer Gleithülse 52 befestigt, die auf dem obersten Rohrabschnitt 18 der Stützsäule 14 in Richtung des eingezeichneten Doppelpfeiles vertikal verstellbar ist. Zur Fixierung der eingestellten Höhenlage dient ein Klemmelement, das ebenfalls als Rändelschraube 28 ausgebildet sein kann.

Die Ausführungsbeispiele zeigen, dass zwischen dem vertikalen Verbindungsabschnitt 54 der Gleithülse 52 und dem horizontalen Auflageschenkel 16 ein Eckverstärkungselement 40 angebracht sein kann, so dass der Tragarm 50 auch schwere Bauelemente aufnehmen kann, beispielsweise in der Größenordnung von 50 kg.

In Figur 3 ist angedeutet, dass der Tragarm 50 mit einem Aufhänger 42 versehen sein kann, um ein Montagewerkzeug 44, beispielsweise eine Zange oder Schere griffbereit aufzuhängen. Darüber hinaus kann an dem Aufhänger 42 mittels eines Seiles oder einer Kette ein Teil des zu montierenden Bauelementes aufgehängt werden, beispielsweise eine Führungsschiene eines Rollladenkastens, die nach dessen Montage eingesetzt werden muß, so dass auch diese Arbeit von nur einer Person durchgeführt werden kann.

Im allgemeinen genügt es, für die Montage oder Reparatur eines Bauelementes in einer Maueröffnung zwei Stützsäulen 14 einzuspreitzen und mittels der Klemmorgane 26 zu sichern.

## Patentansprüche

1. Vorrichtung zur Unterstützung bei der Montage von Bauelementen, umfassend eine in eine Fenster- oder Türöffnung einsetzbare Stützsäule (14) mit Mitteln (16) zur Auflage des Bauelementes, wobei die Stützsäule (14) als längenverstellbares Teleskoprohr ausgebildet ist, dessen ineinander verschiebbare Rohrabschnitte (18) über Klemmelemente (20) relativ zueinander stufenlos fixierbar sind, wobei am unteren und am oberen Rohrabschnitt (18) der Stützsäule (14) jeweils ein Haltearm (12) für den Eingriff in einen Fenster- oder Türrahmen angebracht ist und die Mittel zur Auflage des Bauelementes aus einem Tragarm (50) mit einem horizontalen Auflageschenkel (16) bestehen, der an einem auf der Stützsäule (14) vertikal verstellbaren Führungsansatz (22) befestigt ist, der aus einer auf dem obersten Rohrabschnitt (18) der Stützsäule (14) vertikal verschiebbaren Gleithülse (52) besteht, die mittels eines Klemmelementes (30) auf dem obersten Rohrabschnitt (18) feststellbar ist und von der auf der dem Haltearm (12) gegenüberliegenden Seite der Tragarm (50) mit horizontalem Auflageschenkel (16) für die Abstützung des zu montierenden Bauelementes absteht.

2. Vorrichtung nach Anspruch 1, **dadurch gekennzeichnet, dass** der Auflageschenkel (16) des Tragarms (50) über einen vertikalen Verbindungsabschnitt (54) an der Gleithülse (52) befestigt ist.

3. Vorrichtung nach Anspruch 2, **dadurch gekennzeichnet, dass** zwischen dem Verbindungsabschnitt (54) der Gleithülse (52) und dem Auflageschenkel (16) ein Eckverstärkungselement (40) angebracht ist.

4. Vorrichtung nach einem der vorhergehenden Ansprüche, **dadurch gekennzeichnet, dass** an den Mitteln (16) zur Auflage des Bauelementes ein Aufhänger (42) für Montagewerkzeuge (44) oder Teile des Bauelementes befestigt ist.

5. Vorrichtung nach einem der vorhergehenden Ansprüche, **dadurch gekennzeichnet, dass** der Tragarm (50) mit einer Schutzauflage (48) versehen ist.

6. Vorrichtung nach einem der vorhergehenden Ansprüche, **dadurch gekennzeichnet, dass** beide Haltearme (12) aus einem von dem zugehörigen Rohrabschnitt (18) abstehenden, L-förmigen Bügel (32) mit einem senkrechten Schenkel (46) bestehen, dem zur Bildung eines U-förmigen Sitzes für den Eingriff des Fenster- oder Türrahmens ein vertikaler Anschlag (38) gegenüberliegt.

7. Vorrichtung nach Anspruch 6, **dadurch gekennzeichnet, dass** in dem senkrechten Schenkel (46) des Bügels (32) ein gegen den gegenüberliegenden Anschlag (38) verstellbares Klemmorgan (26) angebracht ist.

8. Vorrichtung nach Anspruch 7, **dadurch gekennzeichnet, dass** das Klemmorgan (26) aus einem dem Anschlag (38) gegenüberliegenden Klemmstück (36) besteht, das am Gewindeschaft (34) einer Rändelschraube (28) angebracht ist.

9. Vorrichtung nach Anspruch 8, **dadurch gekennzeichnet, dass** das Klemmstück (36) winkelförmig ausgebildet ist.

## Claims

1. Device adapted to assist the mounting of structural components, comprising a supporting post (14) to be lodged in the opening of a door or of a window and having means (16) to support said structural component, the supporting post (14) being composed of a longitudinally adjustable telescopic tube of which the tubular portions (18) slidably nested into each other may be continuously interlocked by clamping elements (20), wherein both to the lower and to the upper tubular portion (18) of said post (14) a rest arm (12) is fixed adapted to engage a window frame or a door frame and wherein said means (16) to support the structural component are made of a bracket (50) having a horizontal supporting leg (16) fastened to a guiding piece (22) vertically adjustable on said supporting post (14), said guiding piece (22) being made of a sliding bush (52) vertically adjustable on said uppermost tubular portion (18) of the supporting post (14) on which it may be blocked by means of a clamping element (30), wherein from the side of the sliding bush (52) opposite to said rest arm (12) said bracket (50) provided with the horizontal leg (16) to support the structural component to be mounted is protruding.

2. Device according to claim 1 wherein the supporting leg (16) of said bracket (50) is fastened to the sliding bush (52) by means of a vertical connecting portion (54).

3. Device according to claim 2 wherein a corner reinforcing element (40) is fixed between the connecting portion (54) of the sliding bush (52) and said supporting leg (16).

4. Device according to any of the preceding claims wherein to said supporting means (16) a hook (42) is fastened for suspending tools (44) or piece parts of said structural component.

5. Device according to any of the preceding claims wherein said bracket (50) is coated with a protecting layer (48).

6. Device according to any of the preceding claims wherein both rest arms (12) are made up of an L-shaped yoke (32) protruding from the corresponding tubular portion (18) and having a vertical leg (46) forming together with an opposite vertical fence (38) a U-shaped seat adapted to lodge said window frame or door frame.

7. Device according to claim 6 wherein in said vertical leg (46) of the yoke (32) a clamping element (26) is mounted which is adjustable in the direction to the opposing fence (38).

8. Device according to claim 7 wherein said clamping element (26) is composed of a gripping jaw (36) opposing the fence (38) and mounted on the shaft (34) of a knurled screw (28).

9. Device according to claim 8 wherein said gripping jaw (36) has an angular shape.

## Revendications

1. Dispositif pour aider au montage d'éléments de construction, comprenant une colonne de support (14) avec des moyens d'appui (16) pour lesdits éléments de construction, la colonne de support (14) étant apte à être logée dans la baie d'une fenêtre ou d'une porte et étant composée d'un tube télescopique à réglage en longueur dont les sections tubulaires (18) coulissant entre elles peuvent être fixées l'une à l'autre en réglage continu à l'aide d'éléments de serrage (20), les sections tubulaires inférieure et supérieure (18) de la colonne de support (14) portant chacune un bras de support (12) apte à s'engager dans le châssis de fenêtre ou de porte, lesdits moyens d'appui (16) pour les éléments de construction étant composés d'une console (50) avec une traverse d'appui horizontale (16) fixée à un appendice de guidage (22) verticalement réglable sur la colonne de support (14) et comportant un manchon (52) coulissant verticalement sur ladite section tubulaire supérieure (18) sur laquelle il peut être bloqué par un élément de serrage (30) ladite console horizontale (50) avec sa traverse d'appui (16), pour l'élément de construction à monter, saillant du manchon (52) sur le côté opposé au bras de support (12).

2. Dispositif selon la revendication 1, **caractérisée par le fait que** la traverse d'appui (16) de la console (50) est fixée sur ledit manchon (52) au moyen d'une pièce de jonction (54).

3. Dispositif selon la revendication 2, **caractérisé par le fait qu'**un élément de renforcement en équerre (40) est fixé entre la pièce de jonction (54) du manchon (52) et la traverse d'appui (16).

4. Dispositif selon une des revendications précédentes, **caractérisé par le fait qu'**un crochet de suspension (42) pour des outils de montage ou des pièces détachées de l'élément de construction est fixé sur lesdits moyens d'appui (16).

5. Dispositif selon une des revendications précédentes **caractérisé par le fait que** la console (50) est recouverte d'une couche protectrice (48).

6. Dispositif selon une des revendications précédentes **caractérisé par le fait que** chacun des deux bras de support (12) est composé d'un étrier en L (32) saillant de la section tubulaire (18) correspondante et présentant une branche verticale (46) qui forme avec une butée verticale opposée (38) un logement en U pour le châssis de fenêtre ou de porte.

7. Dispositif selon la revendication 6, **caractérisé par le fait qu'**un élément de serrage (26) est monté dans ladite branche verticale (46) de l'étrier (32) en étant réglable vers la butée opposée (38).

8. Dispositif selon la revendication 7, **caractérisé par le fait que** l'élément de serrage (26) est composé d'une plaque de serrage (36) opposée à la butée (38) et fixée sur la tige (34) d'une vis moletée (28).

9. Dispositif selon la revendication 8, **caractérisé par le fait que** la plaque de serrage (36) présente une forme angulaire.
